# EUROPÄISCHE PATENTSCHRIFT

(11) **EP 4 028 847 B1**
(45) Veröffentlichungstag und Bekanntmachung des Hinweises auf die Patenterteilung: **03.04.2024**
(21) Anmeldenummer: 21773508.3
(22) Anmeldetag: 03.09.2021
(51) Int. Cl.: G05G 5/05, G05G 5/03, G05G 1/04

(54) **BEDIENHEBEL MIT KULISSENSYSTEM**
OPERATING LEVER WITH SLIDING SYSTEM
LEVIER DE COMMANDE COMPORTANT UN SYSTÈME DE COULISSE

(30) Priorität: 14.09.2020 DE 102020123843
(43) Veröffentlichungstag der Anmeldung: 20.07.2022
(73) Patentinhaber: elobau GmbH & Co. KG, 88299 Leutkirch im Allgäu (DE)
(72) Erfinder: CHRISTLBAUER, Richard, 87764 Legau (DE)
(74) Vertreter: VKK Patentanwälte PartG mbB
(86) Internationale Anmeldenummer: PCT/EP2021/074407
(87) Internationale Veröffentlichungsnummer: WO 2022/053411

(56) Entgegenhaltungen:
- DE-T2- 69 411 551
- DE-T2- 69 411 551
- US-A- 1 914 506
- US-A- 5 537 892
- US-A- 5 988 013

## Beschreibung

Die vorliegende Erfindung betrifft einen Bedienhebel mit Kulissensystem für eine Schwenk- und/oder Druckbetätigung des Bedienhebels.

Bedienhebel von Bedienvorrichtungen werden oftmals mit einer Kulisse verwendet, in der der Bedienhebel geführt ist und durch die bei einer spezielleren Ausgestaltung je nach Auslenkung des Bedienhebels eine Rückstellkraft auf diesen ausgeübt wird. Dabei ist es üblich, die Kulisse bei einem um zwei Achsen schwenkbaren Bedienhebel als Kugelschale oder kugelschalenartig auszubilden, während eine Kulisse bei einem nur um eine Achse schwenkbaren Bedienhebel oftmals kreisabschnitt- oder parabelförmig ausgestaltet ist. Nachteilig an derartigen Ausgestaltungen ist, dass die Bedienhebel aufgrund der starren Kulisse in zur Schwenkbewegung radialer Richtung verschiebbar gelagert sein oder einen flexiblen Abschnitt, in der Regel durch eine Feder gelagert, aufweisen müssen, sodass eine Rückstellkraft erzeugt werden kann. Auch sind Abnutzungen des Stößels oder der Kulisse wahrscheinlich. Dadurch haben solche Bedienhebel oftmals Spiel oder eine tote Zone, in der eine Bewegung des Bedienhebels ohne eine spürbare Rückstellkraft möglich ist.

Aus dem Stand der Technik sind Systeme bekannt, bei denen der Bedienhebel ein einfaches, teils starres Element ist. So ist aus der KR 10-2006-0063729 A ein Bedienhebel bekannt, an dessen von einem Griffelement abweisenden Ende eine drehbar dazu gelagerte Gabel angeordnet ist, die an dem vom Hebel abgewandten Ende drehbar in einer Feder gelagert ist, wobei die Feder einen Wicklungsteil aufweist, von dem zwei zueinander beabstandete, im Ruhezustand parallel angeordnete Federarme abragen, die zwischen sich das eine Ende der Gabel einschließen, wobei das besagte Ende der Gabel ein Führungsteil aufweist, dass die Federarme bei einer Bewegung des Bedienhebels auseinanderspreizt.

Aus der US 4,086,823 A ist ein Fußpedal bekannt, welches über eine erste Verbindung mit einer Getriebekontrolleinheit wirksam verbunden ist, wobei die Getriebekontrolleinheit ein Hebelpaar aufweist, dessen Hebel scherenartig angeordnet sind und jeweils an einem Ende über eine Feder miteinander verbunden sind, wobei eine Bewegung der ersten Verbindung über das Bauteil und in einer Bewegung des Hebelpaars resultiert.

Aus der US 8,186,239 B2 ist eine Rückstellvorrichtung für Bedienelemente bekannt, aufweisend einen zylindrischen Grundkörper mit vier gleichartigen, gleichförmig zueinander angeordneten Scherenarmen, welche schwenkbar am Grundkörper gelagert sind, wobei Rückstellmittel die Scherenarme in eine Ruheposition bringen und so einer Auslenkung des zwischen den Scherenarmen in dem Grundkörper geführten Bedienelements entgegenwirken.

Aus der JP 2019-139689 A ist ein drehbares Bedienelement mit einer Kulisse bestehend aus zwei Halbringen, Rückstellfedern und Aktuatoren, wobei die Rückstellfedern auf die Aktuatoren wirken und wobei die Aktuatoren die gewellte Außenseite der Halbringe abtasten. Dazu ist ein linear bewegbares Teil vorgesehen, durch das die Kulissenteile bzw. Halbringe auseinanderfahrbar sind.

Aus der DE 10 2006 056 862 A1 ist ein Joystick bekannt, dessen Hebel in einer Kulisse geführt ist und der in einer Nullposition eine Z-Richtung definiert, in die er drückbar ist. Die Kulisse wird durch eine Schwenkbewegung des Hebels in eine rein lineare Bewegung in Z-Richtung geführt, ein Rückstellelement in Form von Federn ist vorgesehen.

Die US 3 827 313 A offenbart einen schwenkbaren Hebel, dessen gehäuseseitiges Ende in einer zweigeteilten Kulisse gelagert ist. Eine Auslenkung des Hebels drückt eine Kulissenhälfte in Z-Richtung vom Ende weg, wobei die Kulissenhälften durch Federn in Richtung ihrer Nullposition zurückgestellt werden.

Aus der DE 694 11 551 T2 ist ein Bedienhebel bekannt, aufweisend eine Längsachse und eine daran angeformte Querachse, über die der Bedienhebel jeweils in eine Bohrung eines Lagergliedes eingreifend und darin schwenkbar gelagert ist, wobei zumindest eines der Lagerglieder durch eine Feder gegen den Bedienhebel vorgespannt ist. Das vorgespannte Lagerglied ist mit einer Nut versehen, die derart angeordnet ist, dass der Bedienhebel in seiner Ruheposition in dieser Nut geführt ist, bei einer Auslenkung jedoch aus der Nut hervortritt und dadurch eine stufenweise Spannung des Lagerglieds gegen die Feder bewirkt.

Aus der US 5,988,013 A ist ein Bedienhebel bekannt, aufweisend eine Längsachse und eine daran angeformte Querachse, über die der Bedienhebel jeweils in eine Bohrung eines Lagergliedes eingreifend und darin schwenkbar gelagert ist. Eines der Lagerglieder ist durch eine Feder gegen den Bedienhebel vorgespannt. Am Bedienhebel ist eine X-förmige Nut in den Lagergliedern und eine dazu korrespondierende und in der Ruheposition des Bedienhebels darin eingreifende Ausformung vorgesehen.

Aus der US 1,914,506 A ist ein Bedienhebel bekannt, der einen im Querschnitt kreuzförmigen Arm aufweist, welcher zwischen zwei flexiblen gewellten Umschließungselementen geführt ist, sodass der Hebel stufenweise in den bauchigen Abschnitten der Umschließungselemente einrastend ist.

Der vorliegenden Erfindung liegt daher die Aufgabe zu Grunde, die Probleme des Standes der Technik zu lösen und ein Kulissensystem vorzuschlagen, das Rückstellmittel und eine Kulisse aufweist, die eine Verwendung eines starren Bedienhebels ohne eigene Rückstellmittel ermöglicht.

Diese Aufgabe wird gelöst durch einen Bedienhebel mit zugehörigem Kulissensystem, wobei das Kulissensystem mindestens ein erstes Kulissenteil und Rückstellmittel aufweist, die auf das mindestens eine Kulissenteil wirkend und dieses in eine Nullposition überführend sind und wobei der Bedienhebel in dem Kulissensystem geführt ist, wobei das erste Kulissenteil derart beweglich gelagert ist, dass eine Lageveränderung des Bedienhebels zum Kulissensystem in einer Bewegung des mindestens einen Kulissenteils in Richtung der auf das mindestens eine Kulissenteil wirkenden Rückstellmittel resultiert, wobei das Kulissensystem mindestens ein erstes Kulissenteil und ein zweites Kulissenteil aufweist, welche derart beweglich gelagert sind, dass eine Lageveränderung des Bedienhebels zum Kulissensystem in einem Auseinanderbewegen der beiden Kulissenteile senkrecht zur Schwenkebene resultiert, dadurch gekennzeichnet, dass die Kulissenteile Ausnehmungen aufweisen, die gemeinsam eine Kulisse oder in anderen Worten eine Kulissenbahn bilden, in der der Bedienhebel geführt ist, wobei die Breite der Kulisse im Bereich der Nullposition des Bedienhebels in dessen zur Schwenkbewegung radialer Richtung mit steigendem Abstand von diesem abnehmend ausgestaltet ist, so dass ein Drücken des Bedienhebels in zur Schwenkbewegung radialer Richtung in einem Auseinanderbewegen der beiden Kulissenteile resultiert.

Die mindestens zwei Kulissenteile bilden eine Kulisse für den in dieser geführten Bedienhebel, wobei die Kulisse eine je nach Lage des Bedienhebels veränderte Rückstellkraft auf diesen ausübend ist. Für die Erzeugung der Rückstellkraft weist die Erfindung Rückstellmittel auf, die auf die mindestens zwei, eine entsprechend geformte Kulissenbahn aufweisenden Kulissenteile wirkend sind, sodass der Bedienhebel ein einfacher, in sich starrer Hebel sein kann. Durch die Rückstellkräfte über die mindestens zwei Kulissenteile und deren Kulissenbahn auf den Bedienhebel ist eine Nullposition des Bedienhebels definiert, in die der Bedienhebel zurückgeführt wird, sofern dieser nicht von einem Benutzer ausgelenkt wird. Die Lageveränderung erfasst erfindungsgemäß dabei sowohl eine Drückbewegung in zur Schwenkbewegung des Bedienhebels radialer Richtung als auch dessen Schwenkbewegung um zumindest eine Schwenkachse. Alternativ oder zusätzlich erfasst sie auch ein Verschieben des Hebels ähnlich wie bei einer handelsüblichen Kfz-Handschaltung oder eine Ziehbewegung in zur Schwenkbewegung des Bedienhebels radialer Richtung. Neben dem Bezugssystem aus aufeinander bezogenen und zusammenwirkenden Kulissenteilen und Bedienhebel ist auch ein beide aufnehmendes Gehäuse als Bezugssystem denkbar. Das Kulissensystem aus mindestens zwei Kulissenteilen, welche insbesondere derart beweglich gelagert sind, dass eine Lageveränderung des Bedienhebels zum Kulissensystem in einem Auseinanderbewegen der beiden Kulissenteile resultiert, ist insbesondere für um eine Achse schwenkbare Bedienhebel geeignet, ist jedoch erfindungsgemäß bei entsprechender Ausgestaltung der Kulisse auch für einen um zwei Achsen schwenkbaren Bedienhebel geeignet. Zur Veränderung der auf den Bedienhebel wirkenden Rückstellkraft sind die mindestens zwei Kulissenteile zueinander beweglich ausgebildet, insbesondere so, dass sie in einer maximal ausgelenkten Position des Bedienhebels die Rückstellkraft ihren Maximalwert erreicht, vorzugsweise auch so, dass er in seiner Nullposition noch eine Rückstellkraft erfährt. Dabei können die Rückstellmittel erfindungsgemäß auf nur ein Kulissenteil wirkend sein, während das andere Kulissenteil unbeweglich ist, oder aber auf beide Kulissenteile wirkend sein, insbesondere in gleichem Maße, so dass sie gleichartig aus ihrer gemeinsamen Ruhelage auslenkbar sind. Neben der zueinander beweglichen Ausbildung der Kulissenteile sind diese derart ausgebildet, dass eine zunehmende Lageveränderung des Bedienhebels eine zunehmend stärkere Auseinanderbewegung der Kulissenteile und damit in eine erhöhte Rückstellkraft auf den Bedienhebel bewirkend ist. Die abweichende Kulissenweite im Bereich der Nullposition des Bedienhebels und das daraus beim Drücken des Bedienhebels in zur Schwenkbewegung radialer Richtung resultierende Auseinanderbewegen der beiden Kulissenteile führt bei zunehmender zur Schwenkbewegung radialer Lageveränderung zu einer ansteigenden Rückstellkraft, erzeugt durch ein weiteres Auseinanderdrücken der Kulissenteile gegen eine Kraft. Auch hier ist die so erzeugte Kraftlinie von der Ausgestaltung der Form der Kulisse bestimmt. Zusätzlich kann der Kulissenwinkel, also der Winkel der Kulissenbahn bei steigender Auslenkung des Bedienhebels flacher ausgestaltet sein, sodass die zur Auslenkung des Bedienhebels erforderliche Kraft konstant bleibt und die ansteigende Rückstellkraft der Rückstellmittel ausgeglichen wird. Die Ausnehmungen sind erfindungsgemäß Nuten, welche in die Kulissenteile eingeformt sind. Dies stellt eine besonders einfache Ausgestaltung der Kulissenteile dar. Der Bedienhebel weist dabei besonders bevorzugt eine Nase oder Anformung an dem in der Kulisse geführten Ende auf, die insbesondere aus einem abnutzungsresistenten Material ausgebildet ist.

In Weiterbildung der Erfindung wird vorgeschlagen, dass das Kulissensystem genau zwei Kulissenteile aufweist.

In Weiterbildung der Erfindung wird vorgeschlagen, dass die Breite der Kulisse, bzw. Kulissenbahn, in Schwenkrichtung des Bedienhebels mit steigendem Abstand von dessen Nullposition abnehmend ausgestaltet ist. Dies bewirkt ein Auseinanderdrücken der Kulissenteile, wobei das in der Kulisse geführte Ende des Bedienhebels die Kulissenteile weiter auseinanderdrückt, je stärker die Lage des Bedienhebels von dessen Nullposition abweicht. Mit anderen Worten wird die Kulissenbahnweite in Richtung einer maximalen Schwenklage des Bedienhebels immer enger, so dass die größer werdende Auslenkung des Bedienhebels auch die Rückstellkraft auf den Bedienhebel vergrößert. Diese Ausgestaltung der Kulisse -und der Kulissenbahn - bewirkt eine mit der Auslenkung des Bedienhebels ansteigende Kraftlinie, wobei die Kraftlinie anhand der Ausgestaltung der Kulisse erfindungsgemäß eine lineare, exponentielle, stufenweise oder jedwede andere Form aufweisen kann.

In Weiterbildung der Erfindung ist vorgesehen, dass die Kulisse Rastpunkte und/oder Überdruckpunkte aufweist. Diese sind insbesondere sowohl für die Drück-, als auch die Schwenkbewegung des Bedienhebels erfindungsgemäß, durch die neben der Nullposition weitere lokale Ruhepositionen oder solche Positionen vorgesehen sind, durch die ein Benutzer beim Bedienen des Bedienhebels bei bestimmten Auslenkungen einen erhöhten Widerstand zur weiteren Auslenkung des Bedienhebels erfährt.

In Weiterbildung der Erfindung wird vorgeschlagen, dass die beiden Kulissenteile zueinander senkrecht zur Bewegungsebene des Bedienhebels ausgelenkt werden. Die Bewegungsebene ist als Ebene zu verstehen, die durch den Bedienhebel in zwei verschiedenen Schwenkpositionen, oder in einer Schwenkposition und der Nullposition aufgespannt wird. Die Definition der Kraftlinie der auf den Bedienhebel über die Kulissenteile wirkende Rückstellkraft erfolgt so über die Ausgestaltung der durch die Kulissenteile gebildete Kulisse und die Ausgestaltung der Rückstellmittel. Erzeugen die Rückstellmittel zudem eine konstante Kraft bei beliebiger Auslenkung, ist die Kraftlinie ausschließlich durch die Ausgestaltung der Kulisse definiert und bestimmt.

In Weiterbildung der Erfindung werden Führungsmittel vorgeschlagen, die die Bewegung der Kulissenteile insbesondere auf nur eine, besonders bevorzugt auf nur eine gemeinsame Achse begrenzen. Durch die Begrenzung der Beweglichkeit der Kulissenteile sind kompliziertere Anordnungen vermieden und die jeweilige Rückstellkraft auf den Bedienhebel klar definiert, komplexe Kraftkurven sind vermieden. Zudem kann die Drückfunktion erfindungsgemäß durch die Führungsmittel im ausgelenkten Zustand des Bedienhebels gesperrt sein. Die Führungsmittel können dabei Anschläge, Schienen, Nuten oder ähnliches sein.

In Ausgestaltung der Erfindung wird vorgeschlagen, dass die Kulissenteile aneinander beweglich gelagert sind, insbesondere derart, dass die Führungsmittel an mindestens einem Kulissenteil angeordnet sind, wobei insbesondere dazu korrespondierend ein Führungsmittel an dem jeweils anderen Kulissenteil angeordnet ist. Dies ist eine besonders einfache Ausgestaltung, an der die insbesondere auf eine gemeinsame Achse begrenzte Bewegungsmöglichkeit der Kulissenteile durch möglichst geringen Aufwand realisiert ist.

In Weiterbildung der Erfindung wird vorgeschlagen, dass die Führungsmittel als Vorsprünge, insbesondere in länglich zylindrischer Form, und dazu korrespondierende Hohlräume ausgebildet sind. Diese Ausgestaltung hat neben den oben angeführten den Vorteil, dass sie besonders platzsparend ist und der durch die körperliche Ausgestaltung der Kulissenteile gegebene Raum für die Führungsmittel genutzt wird. Dies trägt auch größeren Auseinanderbewegungen der Kulissenteile zueinander Rechnung, da für diese längere Führungsmittel benötigt werden, die die Kulissenteile in jeder möglichen Position führend sind. Die Vorsprünge sind erfindungsgemäß dabei starr mit dem jeweiligen Kulissenteil verbunden oder an diesem angeformt, während die Hohlräume in den Kulissenteilen besonders vorteilhaft eingeformt sind.

In Ausgestaltung der Erfindung wird vorgeschlagen, dass die Rückstellmittel als hydraulische und/oder elastische Mittel, insbesondere als Federn ausgebildet sind. Dies sind besonders einfache und kostengünstige Ausgestaltungen der Rückstellmittel und reduzieren so insgesamt den Aufwand in der Herstellung des erfindungsgemäßen Bedienhebels mit Kulissensystem. Als hydraulische Mittel sind insbesondere hydraulische Kolben erfindungsgemäß, als elastische Mittel insbesondere Federn oder gummielastische Elemente.

Aufgrund der besonderen Ausgestaltung des Kulissensystems und dem dazugehörigen, darin geführten Bedienhebel ist mit der vorliegenden Erfindung von Vorteil erreicht, dass eine besonders kompakte Bauweise eines Bedienmoduls aufweisend den Bedienhebel und das Kulissensystem ermöglicht ist. So kann eine Größeneinsparung von etwa 20 % gegenüber bekannten Bedienmodulen erreicht werden. Zudem ermöglicht das Kulissensystem durch die Selbstzentrierung eine sichere, mechanische Bedienung des Bedienhebels, sodass ein besonders ausfallsicheres System zur Verfügung gestellt ist. Auch sind aufgrund der Selbstzentrierung größere Toleranzen möglich, da die Selbstzentrierung bereits mögliche Fehler ausgleichend ist. Zur weiteren Optimierung des erfindungsgemäßen Systems ist ein gedichtetes Gehäuse erfindungsgemäß, welches das Kulissensystem und zumindest teilweise den Bedienhebel umschließend ist. Dies verbessert nochmals die Einsatzmöglichkeiten und Ausfallsicherheit der Erfindung und sichert den Innenraum vor äußeren Einflüssen. Die Erfindung ist dazu besonders vorteilhaft, da das gesamte System, inklusive Gehäuse, ineinander steckbar sein kann und auf anderweitige Verbindungen wie Schrauben oder Kleber nicht benötigt werden. Dies wird insbesondere durch das zusammengesteckte Kulissensystem ermöglicht. Dadurch ist eine Montage deutlich vereinfacht und eine kostengünstigere Herstellung ermöglicht. Ebenso ist es erfindungsgemäß, den Bedienhebel mit Magneten auszustatten, sodass eine Lageveränderung des Bedienhebels durch stationäre Hall-Sensoren präzise ermittelbar ist. Insgesamt ist zudem durch die Erfindung erreicht, dass durch die dreidimensionale Kulisse sowohl Schwenk- als auch Drückfunktionen eines Bedienhebels mit einem gemeinsamen Kulissensystem vereinbar sind.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Figuren der Zeichnung zeigen im Einzelnen:
- Fig. 1:: schematische Explosionsansicht eines erfindungsgemäßen Bedienhebels mit Kulissensystem in einer bevorzugten Ausführungsform, wobei der Bedienhebel in einer Nullposition befindlich ist
- Fig. 2:: schematische Seitenansicht eines erfindungsgemäßen Bedienhebels mit Kulissensystem in einer bevorzugten Ausführungsform, wobei der Bedienhebel in einer ausgelenkten Position befindlich ist
- Fig. 3:: schematische Schnittansicht eines erfindungsgemäßen Bedienhebels mit Kulissensystem in einer bevorzugten Ausführungsform, wobei der Bedienhebel in einer eingedrückten Position befindlich ist.

**Fig. 1** zeigt eine schematische Explosionsansicht eines erfindungsgemäßen Bedienhebels 1 mit Kulissensystem 2 in einer bevorzugten Ausführungsform, wobei der Bedienhebel 1 in einer Nullposition befindlich ist. Der Bedienhebel 1 ist ein einfacher, in sich starrer Bedienhebel 1, der in der gezeigten Ausführungsform um eine einzige Schwenkachse schwenkbar und zudem in seiner zur Schwenkbewegung radialen Richtung drückbar gelagert ist. Das Kulissensystem 2 weist zwei Kulissenteile 3, 4 auf, die zueinander beweglich gelagert sind. Diese sind durch das das gesamte Kulissensystem 2 umschließende Gehäuse 11 geführt gelagert, sodass die Kulissenteile 3, 4 lediglich auf einer Achse beweglich gelagert und zum Gehäuse 11 lageveränderlich sind. Zudem sind Führungsmittel 8 vorgesehen, welche hier als Vorsprünge 9 und dazu korrespondierende Hohlräume 10 ausgebildet sind, wodurch die Kulissenteile 3, 4 zudem auf einer gemeinsamen Achse begrenzt beweglich gelagert sind. Die Führungsmittel 8 sind dabei ausschließlich an den Kulissenteilen 3, 4 angeordnet, wobei die Vorsprünge 9 an diesen angeformt und die Hohlräume 10 in den Kulissenteilen 3, 4 eingeformt sind. Die Kulissenteile 3, 4 weisen jeweils eine Ausnehmung 6 auf, welche als Nut geformt ist und gemeinsam mit der Ausnehmung 6 des jeweils anderen Kulissenteils 3, 4 eine Kulisse 7 definieren, die auch als Kulissenbahn bezeichnet werden kann. In dieser Kulisse 7 ist ein freies Ende des Bedienhebels 1 geführt. In den Kulissenteilen 3, 4 sind Rückstellmittel 5 vorgesehen, welche hier als Federn ausgebildet sind. Die Rückstellmittel 5 wirken auf die Kulissenteile 3, 4, und bewegen sie aufeinander zu, wodurch sie wiederum auf den Bedienhebel 1 wirken. Die Kulisse 7 ist derart ausgestaltet, dass deren Breite ausgehend vom Bereich der Nullposition des Bedienhebels 1 in Schwenkrichtung des Bedienhebels 1 mit größerem Abstand zum Bereich der Nullposition abnehmend ist. Zudem ist die Breite der Kulisse im Bereich der Nullposition des Bedienhebels 1 in dessen zur Schwenkbewegung radialer Richtung mit steigendem Abstand von diesem abnehmend. Dadurch wird erreicht, dass sowohl eine schwenkende Auslenkung als auch ein zur Schwenkbewegung radiales Drücken des Bedienhebels 1 zu einem Auseinanderdrücken der Kulissenteile 3, 4 führt, wodurch sich die durch die Rückstellmittel 5 erzeugte Rückstellkraft auf die Kulissenteile 3, 4 und hierüber auf den Bedienhebel 1 erhöht.

**Fig. 2** zeigt eine schematische Seitenansicht eines erfindungsgemäßen Bedienhebels 1 mit Kulissensystem 2 in einer bevorzugten, wie in **Fig. 1** dargestellten Ausführungsform, wobei der Bedienhebel 1 in einer ausgelenkten Position befindlich ist. Durch die Auslenkung des Bedienhebels 1 und dem in der durch die Ausnehmungen 6 der Kulissenteile 3, 4 gebildeten Kulisse 7 geführten freien Ende des Bedienhebels 1 sind die Kulissenteile 3, 4 auseinandergedrückt, da das freie Ende des Bedienhebels 1 die Kulissenteile 3, 4 aufgrund der in Schwenkrichtung von der Nullposition aus nach außen hin schmaler werdenden Kulisse 7 verdrängt und die Kulissenteile 3, 4 auf nur einer gemeinsamen Achse begrenzt beweglich gelagert sind. Die Rückstellkraft auf den Bedienhebel 1 ist in dieser Position aufgrund der nach außen hin schmaler werdenden Ausgestaltung der Kulisse 7 größer als bei einer kleineren Auslenkung des Bedienhebels 1.

**Fig. 3** zeigt eine schematische Schnittansicht eines erfindungsgemäßen Bedienhebels 1 mit Kulissensystem 2 in einer bevorzugten, wie in den vorherigen Figuren dargestellten Ausführungsform, wobei der Bedienhebel 1 in einer eingedrückten Position befindlich ist. Hier ist die Ausgestaltung der durch die Ausnehmungen 6 der Kulissenteile 3, 4 gebildeten Kulisse 7 im Bereich der Nullposition sichtbar, deren Weite in zur Schwenkbewegung radialer Richtung des Bedienhebels mit größer werdenden Abstand von diesem abnehmend ist, sodass ein Eindrücken des Bedienhebels 1 in zur Schwenkbewegung radialer Richtung in einem Auseinanderdrücken der Kulissenteile 3, 4 resultierend ist.

Nicht dargestellt ist eine erfindungsgemäße Ausführungsform, bei der nur ein Kulissenteil 3 vorgesehen ist, auf das die Rückstellmittel 5 wirkend sind, die sich in diesem Fall an dem Gehäuse 11 abstützen. Diese einfachste erfindungsgemäße Ausführungsform baut schmaler als die zuvor beschriebene und kann daher vorteilhaft sein. Andererseits fehlt ihr die sich selbst zentrierende und gleichartige Bewegbarkeit der zuvor beschriebenen Ausführungsform.

Mit großem Vorteil ermöglicht die erfindungsgemäße Ausgestaltung der Kulisse in einer bevorzugten Ausführungsform als zwei gegeneinander bewegliche und insbesondere aneinander geführte Kulissenteile, die durch eine Bewegung des Bedienhebels gegen eine Kraft auseinander bewegt werden, eine mit steigender Auslenkung des über die Bewegung des Bedienhebels veränderliche Kraftkurve.

### BEZUGSZEICHENLISTE

1 Bedienhebel
2 Kulissensystem
3 Erstes Kulissenteil
4 Zweites Kulissenteil
5 Rückstellmittel
6 Ausnehmung
7 Kulisse
8 Führungsmittel
9 Vorsprung
10 Hohlraum
11 Gehäuse

## Patentansprüche

1. Bedienhebel (1) mit zugehörigem Kulissensystem (2), wobei das Kulissensystem (2) mindestens ein erstes Kulissenteil (3) und Rückstellmittel (5) aufweist, die auf das mindestens eine Kulissenteil (3) wirkend und dieses in eine Nullposition überführend sind und wobei der Bedienhebel (1) in dem Kulissensystem (2) geführt ist, wobei das erste Kulissenteil (3) derart beweglich gelagert ist, dass eine Lageveränderung des Bedienhebels (1) zum Kulissensystem (2) in einer Bewegung des mindestens einen Kulissenteils (3) in Richtung der auf das mindestens eine Kulissenteil (3) wirkenden Rückstellmittel (5) resultiert, wobei das Kulissensystem (2) mindestens ein erstes Kulissenteil (3) und ein zweites Kulissenteil (4) aufweist, welche derart beweglich gelagert sind, dass eine Lageveränderung des Bedienhebels zum Kulissensystem (2) in einem Auseinanderbewegen der beiden Kulissenteile (3, 4) senkrecht zur Schwenkebene resultiert, wobei
die Kulissenteile (3, 4) Ausnehmungen (6) aufweisen, die gemeinsam eine Kulisse (7) bilden, in der der Bedienhebel (1) geführt ist, **dadurch gekennzeichnet, dass** die Breite der Kulisse (7) im Bereich der Nullposition des Bedienhebels (1) in zur Schwenkbewegung radialer Richtung des Bedienhebels (1) mit steigendem Abstand von diesem abnehmend ausgestaltet ist, so dass ein Drücken des Bedienhebels (1) in zur Schwenkbewegung radialer Richtung in einem Auseinanderbewegen der beiden Kulissenteile (3, 4) resultiert.

2. Bedienhebel (1) mit Kulissensystem (2) gemäß Anspruch 1, **dadurch gekennzeichnet, dass** das Kulissensystem (2) genau zwei Kulissenteile (3, 4) aufweist.

3. Bedienhebel (1) mit Kulissensystem (2) gemäß Anspruch 1 oder 2, **dadurch gekennzeichnet, dass** die Breite der Kulisse (7) in Schwenkrichtung des Bedienhebels (1) mit steigendem Abstand von dessen Nullposition abnehmend ausgestaltet ist.

4. Bedienhebel (1) mit Kulissensystem (2) gemäß einem der vorherigen Ansprüche, **dadurch gekennzeichnet, dass** die Kulisse (7) Rastpunkte und/oder Überdruckpunkte aufweist.

5. Bedienhebel (1) mit Kulissensystem (2) gemäß einem der vorherigen Ansprüche, **dadurch gekennzeichnet, dass** eine Lageveränderung des Bedienhebels (1) zum Kulissensystem (2) in einem Auseinanderbewegen der beiden Kulissenteile (3, 4) zueinander senkrecht zur Bewegungsebene des Bedienhebels (1) resultiert.

6. Bedienhebel (1) mit Kulissensystem (2) gemäß einem der vorherigen Ansprüche, **dadurch gekennzeichnet, dass** es Führungsmittel (8) aufweist, die die Bewegung der Kulissenteile (3, 4) insbesondere auf nur eine, besonders bevorzugt auf nur eine gemeinsame Achse begrenzen.

7. Bedienhebel (1) mit Kulissensystem (2) gemäß Anspruch 6, **dadurch gekennzeichnet, dass** die Kulissenteile (3, 4) aneinander beweglich gelagert sind, insbesondere derart, dass die Führungsmittel (8) an mindestens einem Kulissenteil (3, 4) angeordnet sind, wobei insbesondere dazu korrespondierend ein Führungsmittel (8) an dem jeweils anderen Kulissenteil (3, 4) angeordnet ist.

8. Bedienhebel (1) mit Kulissensystem (2) gemäß Anspruch 6 oder 7, **dadurch gekennzeichnet, dass** die Führungsmittel (8) als Vorsprünge (9), insbesondere in länglich zylindrischer Form, und dazu korrespondierende Hohlräume (10) ausgebildet sind.

9. Bedienhebel (1) mit Kulissensystem (2) gemäß einem der vorherigen Ansprüche, **dadurch gekennzeichnet, dass** die Rückstellmittel (5) als hydraulische und/oder elastische Mittel, insbesondere als Federn ausgebildet sind.

## Claims

1. Operating lever (1) with corresponding link system (2), the link system (2) having at least a first link part (3) and restoring means (5) which act on the at least one link part (3) and transfer the latter into a zero position, and wherein the operating lever (1) is guided in the link system (2), the first link part (3) being mounted movably such that a change in position of the operating lever (1) relative to the link system (2) results in a movement of the at least one link part (3) in the direction of the restoring means (5) acting on the at least one link part (3), wherein the link system (2) has at least a first link part (3) and a second link part (4), which are movably mounted in such a way that a change in position of the operating lever relative to the link system (2) results in the two link parts (3, 4) moving apart perpendicular to the pivoting plane, wherein the link parts (3, 4) have recesses (6) which together form a link (7) in which the operating lever (1) is guided, **characterized in that** the width of the link (7) in the region of the zero position of the operating lever (1) is designed to decrease in the radial direction with respect to the pivoting movement of the operating lever (1) with increasing distance from the latter, so that pressing the operating lever (1) in the radial direction with respect to the pivoting movement results in the two link parts (3, 4) moving apart.

2. Operating lever (1) with link system (2) according to claim 1, **characterized in that** the link system (2) has exactly two link parts (3, 4).

3. Operating lever (1) with link system (2) according to claim 1 or 2, **characterized in that** the width of the link (7) is designed to decrease in the pivoting direction of the operating lever (1) as the distance from its zero position increases.

4. Operating lever (1) with link system (2) according to one of the preceding claims, **characterized in that** the link (7) has detent points and/or overpressure points.

5. Operating lever (1) with link system (2) according to one of the preceding claims, **characterized in that** a change in position of the operating lever (1) relative to the link system (2) results in the two link parts (3, 4) moving apart from one another perpendicular to the plane of movement of the operating lever (1).

6. Operating lever (1) with link system (2) according to one of the preceding claims, **characterized in that** it has guide means (8) which limit the movement of the link parts (3, 4) in particular to only one, particularly preferably to only one common axis.

7. Operating lever (1) with link system (2) according to claim 6, **characterized in that** the link parts (3, 4) are mounted movably on one another, in particular such that the guide means (8) are arranged on at least one link part (3, 4), wherein in particular corresponding to that a guide means (8) is arranged on the respective other link part (3, 4).

8. Operating lever (1) with link system (2) according to claim 6 or 7, **characterized in that** the guide means (8) are designed as projections (9), in particular in an elongated cylindrical shape, and corresponding cavities (10).

9. Operating lever (1) with link system (2) according to one of the preceding claims, **characterized in that** the restoring means (5) are designed as hydraulic and/or elastic means, in particular as springs.

## Revendications

1. Levier de commande (1) avec système de coulisse (2) associé, le système de coulisse (2) présentant au moins une première partie de coulisse (3) et des moyens de rappel (5) qui agissent sur la au moins une partie de coulisse (3) et la font passer dans une position zéro et le levier de commande (1) étant guidé dans le système de coulisse (2), la première partie de coulisse (3) étant logée de manière mobile de telle sorte, qu'un changement de position du levier de commande (1) par rapport au système de coulisse (2) résulte en un mouvement de la au moins une partie de coulisse (3) en direction des moyens de rappel (5) agissant sur la au moins une partie de coulisse (3), le système de coulisse (2) présentant au moins une première partie de coulisse (3) et une deuxième partie de coulisse (4), qui sont montées mobiles de telle sorte qu'un changement de position du levier de commande par rapport au système à coulisse (2) résulte en un écartement des deux parties de coulisse (3, 4) perpendiculairement au plan de pivotement, les parties de coulisse (3, 4) présentent des évidements (6) qui forment ensemble une coulisse (7) dans laquelle est guidé le levier de commande (1), **caractérisé en ce que** la largeur de la coulisse (7) dans la zone de la position zéro du levier de commande (1) étant conçue de manière à diminuer dans la direction radiale par rapport au mouvement de pivotement du levier de commande (1) lorsque la distance par rapport à celui-ci augmente, de sorte qu'une pression du levier de commande (1) dans la direction radiale par rapport au mouvement de pivotement résulte en un écartement des deux parties de coulisse (3, 4).

2. Levier de commande (1) avec système de coulisse (2) selon la revendication 1, **caractérisé en ce que** le système de coulisse (2) présente exactement deux parties de coulisse (3, 4).

3. Levier de commande (1) avec système de coulisse (2) selon la revendication 1 ou 2, **caractérisé en ce que** la largeur de la coulisse (7) dans le sens de pivotement du levier de commande (1) est conçue de manière à diminuer lorsque la distance par rapport à sa position zéro augmente.

4. Levier de commande (1) avec système de coulisse (2) selon l'une des revendications précédentes, **caractérisé en ce que** la coulisse (7) présente des points d'arrêt et/ou des points de surpression.

5. Levier de commande (1) avec système de coulisse (2) selon l'une des revendications précédentes, **caractérisé en ce qu'**un changement de position du levier de commande (1) par rapport au système de coulisse (2) résulte en un écartement des deux parties de coulisse (3, 4) l'une par rapport à l'autre perpendiculairement au plan de déplacement du levier de commande (1).

6. Levier de commande (1) avec système de coulisse (2) selon l'une des revendications précédentes, **caractérisé en ce qu'**il présente des moyens de guidage (8) qui limitent le mouvement des parties de coulisse (3, 4) en particulier à un seul axe, de préférence à un seul axe commun.

7. Levier de commande (1) avec système de coulisse (2) selon la revendication 6, **caractérisé en ce que** les parties de coulisse (3, 4) sont montées mobiles l'une par rapport à l'autre, en particulier de telle sorte que les moyens de guidage (8) sont disposés sur au moins une partie de coulisse (3, 4), un moyen de guidage (8) étant disposé en particulier de manière correspondante sur l'autre partie de coulisse (3, 4) respective.

8. Levier de commande (1) avec système de coulisse (2) selon la revendication 6 ou 7, **caractérisé en ce que** les moyens de guidage (8) sont réalisés sous forme de saillies (9), en particulier de forme cylindrique allongée, et de cavités (10) correspondantes.

9. Levier de commande (1) avec système de coulisse (2) selon l'une des revendications précédentes, **caractérisé en ce que** les moyens de rappel (5) sont conçus comme des moyens hydrauliques et/ou élastiques, en particulier comme des ressorts.
